# EUROPÄISCHE PATENTSCHRIFT

(11) **EP 2 205 786 B1**
(45) Veröffentlichungstag und Bekanntmachung des Hinweises auf die Patenterteilung: **25.02.2015**
(21) Anmeldenummer: 08803907.8
(22) Anmeldetag: 09.09.2008
(51) Int. Cl.: D06F 39/02

(54) **VERFAHREN UND EINE EINRICHTUNG ZUM VERWERTEN VON INFORMATIONEN ÜBER EIN BEHANDLUNGSMITTEL IN EINER WÄSCHEBEHANDLUNGSMASCHINE**
METHOD OF, AND A DEVICE FOR, EVALUATING INFORMATION REGARDING A TREATMENT AGENT IN A WASHING MACHINE
PROCÉDÉ ET DISPOSITIF POUR L'EXPLOITATION D'INFORMATIONS CONCERNANT UN PRODUIT DE TRAITEMENT DANS UNE MACHINE DE TRAITEMENT DE LINGE

(30) Priorität: 28.09.2007 DE 102007046555
(43) Veröffentlichungstag der Anmeldung: 14.07.2010
(73) Patentinhaber: BSH Bosch und Siemens Hausgeräte GmbH, 81739 München (DE)
(72) Erfinder: SCHULZE, Ingo, 16341 Panketal (DE); REINHOLZ, Robby, 12205 Berlin (DE)
(86) Internationale Anmeldenummer: PCT/EP2008/061939
(87) Internationale Veröffentlichungsnummer: WO 2009/043693

(56) Entgegenhaltungen:
- EP-A- 1 995 368
- EP-A1- 1 088 927
- WO-A-2008/128899
- DE-A1- 10 260 144
- JP-A- 2005 211 214
- JP-A- 2006 320 472

## Beschreibung

Die Erfindung betrifft ein Verfahren und eine Einrichtung zum Verwerten von Informationen über ein Behandlungsmittel, das in einem in eine Wäschebehandlungsmaschine einsetzbaren Transport- oder Vorratsbehälter zum portionsweisen Dosieren bereitgehalten wird, wobei diese Informationen in einer maschinenlesbaren Weise in einem Informationsträger enthalten sind, der mit dem Transport- oder Vorratsbehälter verbunden ist, und die Wäschebehandlungsmaschine eine Leseeinrichtung enthält, welche die Informationen des Informationsträger im Falle seiner räumlichen Nähe zur Leseeinrichtung aus dem Informationsträger entnimmt und an eine Steuereinrichtung weiterleitet, die in geeigneter Weise und zu geeigneten Zeitpunkten eines Wäschebehandlungsprogramms individuell bemessene Portionen des Behandlungsmittels in den Behandlungsprozess einführt

In der DE 33 03 292 A1 wird ein Verfahren und eine Einrichtung zum Eingeben von Daten in eine elektronische Steuereinrichtung überflüssige, in Transportbehältern gehaltene Wasch- oder Spülmittel beschrieben. Darin haben die Transportbehälter Datenbeschriftungen, in denen Angaben über die Art und / oder die Konzentration des Wasch- oder Spülmittels enthalten sind. Der Inhalt dieser Beschriftung wird mittels einer Leseeinrichtung in die Steuereinrichtung des Dosiergerätes eingelesen. Das bekannte Verfahren geht davon aus, dass Transportbehälter mit einem aufgeklebten oder mechanisch mit dem Behälter verbundenen Teil versehen sind, in dem mit dem Auge möglicherweise nicht lesbare, aber maschinell lesbare Informationen mit einem oben benannten Inhalt gespeichert sind. Hierbei kann es sich um magnetisch, optisch oder elektrisch lesbare Informationen handeln. Ursprünglich waren solche Informationen in einer Bar-Code-Darstellung enthalten, später wurden auch Vorschläge gemacht, solche Informationen in mechanisch codierten Steckkarten oder solchen mit Bereichen zu integrieren, die magnetisch, optisch oder elektrisch lesbar sind. Beispielsweise - DE 100 39 408 A1 [0013], [0014] - können solche Informationen auch als elektrisch selektiv lesbare Frequenzanteile eines so genannten RFID oder Transponders gespeichert sein, die von einer Transponder-Leseeienrichtung abgefragt werden.

Aus JP 2006 320472 A und JP 2005 211214 A ist die Kennzeichnung von Textilien bekannt, die Wäschepflegeprozessen unterzogen werden sollen.

In DE 102 60 144 A1 ist ein Verfahren zur Behandlung von Gegenständen mit wenigstens einem Behandlungsmittel in einem Haushaltsgerät offenbart, bei dem das Haushaltsgerät einen ersten Teil eines Identifikationssystems umfasst, mit dem Daten eines zweiten Teils des Identifikationssystems identifiziert werden, die Informationen über das wenigstens eine Behandlungsmittel und/oder über ein Dosiergerät zur Dosierung des wenigstens einen Behandlungsmittels umfassen. Dabei umfasst eine Verpackung für das wenigstens eine Behandlungsmittel und/oder das Dosiergerät den zweiten Teil des Identifizierungssystems. Die Behandlung und/oder die Dosierung werden automatisch an diese Informationen angepasst.

In EP 1 088 927 A1 ist ein Dosiergerät für Geschirrspüler oder Waschmaschinen offenbart, das über einen lernenden Speicher verfügt, der dazu dient, nach eine Trainingsphase die verschiedenen Behandlungsprozesse voneinander zu unterscheiden.

Die bekannten Verfahren, Einrichtungen und Maßnahmen zur Übertragung von Informationen über das zu verwendende Wasch- oder Spülmittel sind nicht geeignet, im Sinne einer Interaktion mit der Steuereinrichtung des betreffenden Gerätes zur Anwendung des Wasch- oder Spülmittels auch Informationen über Spezifika bei der Verwendung des Wasch- oder Spülmittels zu verwerten.

Der Erfindung liegt daher die Aufgabe zugrunde, ein Verfahren und eine Einrichtung der eingangs angegebenen Art so auszubilden, dass die vonseiten des Behandlungsmittels übertragenen Informationen ergänzt werden durch solche Informationen, die bei der Verwendung dieses Behandlungsmittels gewonnen werden und aufgrund von Erfahrungen mit diesem Behandlungsmittel entstehen.

Die Erfindung löst diese Aufgabe durch ein in im Kennzeichen des Anspruches 1 angegebenes Verfahren, wonach während des Behandlungsprozesses bei der Verwendung des Behandlungsmittels gewonnene Erfahrungen in Form von Erfahrungsinformationen abgespeichert und für spätere Anwendungen dieses Behandlungsmittels bereit gehalten werden. Ein derartiges Verfahren kann die Benutzung einer Wäschebehandlungsmaschine in der Weise komfortabel machen, dass die Maschine in lernender Weise sich auf die verwendeten Behandlungsmittel einstellt und die Behandlungsprogramme selbsttätig an Spezifika der Behandlungsmittel anpasst. Dadurch werden Eingriffe einer Benutzungsperson der Wäschebehandlungsmaschine aufgrund von eigenen, mühselig erworbenen Erfahrungen in Form von Anpassungen der Behandlungsprogramme obsolet.

Zwar können die Erfahrungsinformationen in der Steuereinrichtung des Wäschebehandlungsgerätes gespeichert und von dort beim Erkennen des wieder verwendeten Behandlungsmittels zur weiteren Verarbeitung abgerufen werden; sinnvoller hingegen erscheint es, die Erfahrungsinformationen gemäß einer vorteilhaften Weiterbildung des erfindungsgemäßen Verfahrens zum Zwecke des Abspeicherns an den Informationsträger zu übertragen. Die Wiedererkennung eines vermeintlich bereits verwendeten Behandlungsmittels kann nämlich fehlerhaft sein. Dann werden die gespeicherten Erfahrungsinformationen einem anderen Behandlungsmittel zugeordnet, und die darauf beruhende Variation des folgenden Behandlungsprozesses ist falsch und führt zu mangelhaften Ergebnissen der Behandlung. Ist jedoch die Erfahrungsinformation gemäß vorteilhafter Weiterbildung an den Informationsträger zurück übertragen und dort gespeichert worden, dann ist sie unwiderruflich und zweifelsfrei dem zutreffenden Behandlungsmittel zugeordnet.

Weiterhin vorteilhaft ist, wenn die Erfahrungsinformationen übertragen werden, sobald ein Informationsträger in räumlicher Nähe der Leseeinrichtung mit Informationen des die Erfahrungsinformationen betreffenden Behandlungsmittels erkannt worden ist. Dann können Erfahrungsinformationen ohne besondere Aufmerksamkeit der Bedienungsperson automatisch zugeordnet werden.

Vorteilhafterweise betreffen die Erfahrungsinformationen die jeweiligen Dosiermengen, gemessene Reaktionen aus dem Behandlungsprozess, Menge und Art der zu behandelnden Wäsche und die jeweils gewählten oder eingestellten Behandlungsprogramme selbst bzw. ihre messbaren Parameter. Dann können nämlich in vorteilhafter Weise die Erfahrungsinformationen bei jedem weiteren Behandlungsprozess bei der Wahl oder Einstellung desselben oder wenigsten eines vergleichbaren Behandlungsprogramms für die den Erfahrungen angepassten Dosiermengen und / oder -zeitpunkte oder sonstigen Variation des Behandlungsprogramms zur Verfügung stehen. Derartige Vorgänge laufen automatisch und ohne jede äußere Erkennbarkeit ab. Sie können jedoch auch durch geeignete optische und / oder akustische Mittel an der Wäschebehandlungsmaschine angezeigt werden.

Die Erfahrungsinformationen können gemäß einer Fortbildung des erfindungsgemäßen Verfahrens Programm bildend verarbeitet werden. Dann entsteht gewissermaßen eine neue Programmzusammenstellung, die auch zur Wiederverwendung mit demselben Behandlungsmittel zur Verfügung stehen sollte. Dazu wird ein aufgrund von Erfahrungsinformationen neu gebildetes Behandlungsprogramm als kundenspezifisches Programm wieder abrufbar abgespeichert. Immer dann, wenn dasselbe Behandlungsmittel wieder verwendet wird, z. B. auch bei automatischer Dosierung, kann dieses kundenspezifische Behandlungsprogramm zuerst zur Auswahl angeboten werden.

Möglicherweise können Erfahrungsinformationen bei der erstmaligen Verwendung eines anderen aber gleichartigen Behandlungsmittels vergleichend und/oder Programm bildend verarbeitet werden. Dadurch werden die beiden vergleichbaren Behandlungsmittel sozusagen in dieselbe Gruppe eingeordnet, die aus immer denselben Erfahrungsinformationen das Programm bilden bzw. dasselbe gebildete Programm dem Behandlungsmittel zuordnen.

In einer Einrichtung, die zum Durchführen des beschriebenen Verfahrens geeignet sein soll, enthält die Leseeinrichtung am Wäschebehandlungsgerät vorteilhafterweise eine Sendeeinrichtung zum Übertragen von Erfahrungsinformationen. An dieser Stelle hat die Wäschebehandlungsmaschine bislang nur eine Empfangseinrichtung für Informationen aus dem Informationsträger enthalten, z. B. aus einem Transponder, der die Informationen mit Radiofrequenzen übertragen hat. In gleicher Weise können aber auch die Erfahrungsinformationen aus der Wäschebehandlungsmaschine an den Transponder zurück übertragen werden. Die erforderliche Sendeeinrichtung sollte dazu in räumlicher Nähe zu dem Informationsträger des innerhalb der Wäschebehandlungsmaschine ordnungsgemäß eingesetzten Transport- oder Vorratsbehälters für das Behandlungsmittel angebracht sein. Dann können die Erfahrungsinformationen sofort und unmittelbar an den Informationsträger übertragen werden.

In vorteilhafter Weise enthält der Informationsträger dazu einen Empfänger und einen Speicher für die übertragenen Erfahrungsinformationen. Diese Erfahrungsinformationen können in derselben oder einer unterscheidbaren Sprache wie die ursprünglichen Informationen über das Behandlungsmittel gespeichert werden. Bei Verwendung einer anderen Sprache können die unterschiedlichen Kategorien der Informationen leichter voneinander unterschieden werden. Sie werden dann auf unterschiedliche Weise angesprochen, um sie entsprechend unterscheidbar auszulesen.

Zur Berücksichtigung der gewonnenen Erfahrungsinformationen kann die Steuereinrichtung Baugruppen enthalten, die zur Erkennung von informationsspezifischen Variationen eines gewählten oder eingestellten Behandlungsprogramms führen, und Speicher, die zum Abspeichern und Wiederbereitstellen von informationsspezifischen Variationen geeignet sind. Darin können auch Vergleichseinrichtungen enthalten sein, die zum Wiedererkennen eines vorher schon verwendeten Behandlungsmittels in der Lage sind und aus der Wiedererkennung die Zuordnung zu den informationsspezifischen Variationen treffen können.

Anhand eines in der Zeichnung dargestellten Ausführungsbeispiels ist die Erfindung als Verfahren und als eine Einrichtung dazu näher erläutert. Es zeigen
- Fig. 1: eine Waschmaschine in einer seitlichen Ansicht, wobei die innerhalb ihres Gehäuses 1 liegenden, wesentlichen Teile der leichteren Erkennbarkeit halber in Durchsicht gezeigt sind, mit einem Transport- oder Vorratsbehälter für ein Behandlungsmittel in Gegenüberstellung zu einer Leseeinrichtung,
- Fig. 2: eine Frontansicht der Waschmaschine mit Darstellung von möglichen Positionen der erfindungsgemäßen Lese- und Sendeeinrichtung und
- Fig. 3: eine Ansicht von oben auf eine Lagerschublade mit drei Positionen für in Transport- oder Vorratsbehältern gelagertes Behandlungsmittel für unterschiedliche Anwendungen.

Der Laugenbehälter 2 einer Wäschebehandlungsmaschine - hier einer Waschmaschine - ist innerhalb des Gehäuses 1 in einer nicht näher dargestellten Weise schwingend gelagert. Er umschließt eine Wäschetrommel 3, die rückwärtig über einen Riementrieb 4 von einem unten am Laugenbehälter 2 hängend montierten Elektromotor 5 angetrieben werden kann. An der Frontseite haben die Wäschetrommel 3 und der Laugenbehälter 2 miteinander fluchtende und etwa gleich große Beschickungsöffnungen 6, die über eine Gummimanschette 7 mit einer Ladeöffnung 9 im Gehäuse 1 verbunden sind. Durch diese Öffnungen hindurch kann die Wäschetrommel 3 mit Kleidung 15 beladen und die Kleidung aus ihr entladen werden. Die Ladeöffnung 9 ist für den Betrieb der Waschmaschine mit einer Tür 8 verschließbar.

In einer aus dem Stand der Technik bekannten Ausführung einer Waschmaschine befindet sich oberhalb der Ladeöffnung 9 eine Leseeinrichtung 10, die vorzugsweise als eine Transponder (RFID-Tags) erkennende Leseeinrichtung ausgebildet ist. Mit einer solchen Leseeinrichtung können beispielsweise auch mit Transpondern versehene Wäschestücke erkannt werden, wie es in DE 197 47 150 A1 beschrieben ist. Mit einer solchen Leseeinrichtung 10 können aber auch Transponder 20 gelesen werden, die beispielsweise einem Transport- oder Vorratsbehälter 19 für ein Behandlungsmittel beigegeben sind und Informationen über das beigeordnete Behandlungsmittel enthalten.

Die gelesenen Informationen können über eine Datenleitung 11 an eine Programmsteuereinrichtung 12 weitergeleitet werden, die zur Annahme und Weiterverarbeitung von Eingaben durch den Kunden in Eingabeeinrichtungen 13 und zur Steuerung des gesamten Behandlungsprozesses dient. In dieser Programmsteuereinrichtung 12 werden auch die gelesenen Informationen in Abhängigkeit von Prozessparametern in Empfehlungen zur Wahl und zur Dosierung des Behandlungsmittels umgesetzt und an einem Anzeige-Display 14 (Fig. 2) lesbar wiedergegeben.

Hinter der in Fig. 2 abgebildeten Bedienblende 16 ist die Steuerungseinrichtung 12 angebracht. Sie kann durch die Eingabeelemente 13 (Drehwähler und Tasten) vom Kunden mit Wunschparametern (Programm- und Zusatzparameter-Eingabe) versorgt werden. Daraus und aus weiteren in der Maschine gemessenen bzw. sensierten Werten über den Wäscheposten bzw. festen Vorgaben errechnet die Steuerungseinrichtung 12 eine Programmzusammenstellung für den Behandlungsprozess und Empfehlungen für die Zugabe von Behandlungsmitteln, die der Kunde in Transport- oder Vorratsbehältern (Fig. 3) bevorratet hat, die sich hinter der Blende 17 im oberen Bereich des Maschinengehäuses 1 befinden.

Voraussetzung für diese Empfehlungen ist, dass der Speicher (nicht gesondert dargestellt) der Steuereinrichtung 12 Informationen über Behandlungsmittel erhalten hat, die eine gemäß der Erfindung in räumlicher Nähe angeordnete Leseeinrichtung 18 zu den eingesetzten Transport- oder Vorratsbehältern von deren Informationsträgern 26 bis 28 abgelesen hat. So sind durch Maßnahmen des Kunden bei eingeschalteter Waschmaschine Informationen über die bevorrateten Behandlungsmittel eingespeichert worden. Dazu ist hinter der Bedienblende 16 der Waschmaschine gemäß gestrichelter Darstellung eine Leseeinrichtung 18 in der Nähe der Lagerschublade 21 angeordnet. An dieser Leseeinrichtung 18 kann ein Informationsträger 26 oder 27 oder 28 eines Behandlungsmittels ausgelesen werden. Seine Informationen enthalten Daten über das im Behälter 22 oder 23 oder 24 vorgehaltene Behandlungsmittel; sie werden nun im Speicher der Steuereinrichtung abgelegt und für den gerade in Vorbereitung befindlichen Behandlungsprozess sowie auch für später vorzubereitende Behandlungsprozesse verwendet. Die im Speicher der Steuereinrichtung abgelegten Daten gelten solange, bis sie durch neue Daten für das jeweilige Behandlungsmittel ersetzt werden.

Die in Fig. 3 von oben abgebildete Lagerschublade 21 ist aus ihrer Höhlung im Gehäuse 1 der Waschmaschine vollständig entnommen und gibt den Blick auf die von oben eingesetzten Transport- oder Vorratsbehälter 22, 23, und 24 für die Bereitstellung einzelner Portionen von Behandlungsmitteln frei. Diese Behandlungsmittel sind unterschiedlich komponiert und für unterschiedliche Arten von Behandlungsprozessen vorgesehen. Die Transport- oder Vorratsbehälter enthalten jeder eine Dosiervorrichtung 25, die das jeweilige Behandlungsmittel dosiert und auf Anforderung der Steuereinrichtung zum Laugenbehälter 2 hin transportiert.

Die Leseeinrichtung 18 selbst kann vorteilhafterweise eine Sendeeinrichtung enthalten, mittels der Erfahrungsinformationen an die Informationsträger 26 bis 28 der Transport- oder Vorratsbehälter 22 bis 24 übertragen werden können. Sofern diese Übertragung stattfinden soll, solange die Transport- oder Vorratsbehälter ordnungsgemäß in der Lagerschublade 21 eingesetzt sind, um für den Betrieb der Dosierung und Zugabe des Behandlungsmittels in den Behandlungsprozess zur Verfügung zu stehen, muss die Sendeeinrichtung ein entsprechend starkes Sendesignal aussenden. Dieses Sendesignal muss dann außerdem eine Kennung für das zugehörige Behandlungsmittel haben, damit das Erfahrungssignal tatsächlich nur im zugeordneten Informationsträger aufgenommen wird.

Anstelle der Kombination von Lese- und Sendeeinrichtung ist aber auch eine in der Nähe der Informationsträger 26 bis 28 der ordnungsgemäß eingesetzten Transport- oder Vorratsbehälter 22 bis 24 gesondert angeordnete Sendeeinrichtung 29 (Fig. 2) vorzuziehen, deren Sendesignal von erheblich geringerer Leistung sein darf. Wenn nicht für jeden Informationsträger 26 bis 28 eine eigene Sendeeinrichtung vorgesehen ist, muss allerdings das Sendesignal auch hierbei eine Kennung zur Unterscheidung des zugehörigen Behandlungsmittels haben. So tragen die eingesetzten Transport- oder Vorratsbehälter 22, 23 und 24 auf ihrer Oberseite je einen Transponder 26, 27 und 28, der bei eingeschobener Lagerschublade 21 einer oberhalb der Transport- oder Vorratsbehälter angeordneten Sendeeinrichtung 18 nahe kommt.

Alternativ zu dieser getrennten Anordnung von Lese- und Sendeeinrichtungen 18 und 29 kann aber am Ort der Sendeeinrichtung 29 auch eine kombinierte Lese- und Sendeeinrichtung angebracht sein, damit aus dieser Position heraus und ohne gesonderte Maßnahmen durch den Kunden die Informationsträger 26 bis 28 zu beliebigen Zeiten von der Steuereinrichtung 12 über die Lese- und Sendeeinrichtung abgefragt bzw. Erfahrungsinformationen zu ihr zurück übertragen werden können.

Zum Einsetzen eines Transport- oder Vorratsbehälters 22 bis 24 wird dieser zunächst an der Leseeinrichtung 18 hinter der Bedienblende 16 vorbei geführt, damit der Informationsträger 20 (bzw. 26 bis 28) seine das Behandlungsmittel betreffenden Informationen zur Steuereinrichtung 12 der Waschmaschine übertragen kann. Dort werden sie selektiv abgespeichert. Danach wird der Transport- oder Vorratsbehälter in das für ihn bestimmte Fach der Lagerschublade 21 eingesetzt und dabei gleichzeitig hydraulisch mit dem Zugabesystem der Waschmaschine gekoppelt.

Alternativ dazu wird der Transport- oder Vorratsbehälter 22 bis 24 ohne weitere Maßnahmen in die Lagerschublade 21 eingesetzt und diese geschlossen. Danach wird automatisch eine Koppelung der Informationsträger 26 bis 28 mit der kombinierten Lese- und Sendeeinrichtung, die an der Stelle der Sendeeinrichtung 18 angebracht ist, hergestellt. Nun können, solange der Transport- oder Vorratsbehälter sich in der Lagerschublade 21 befindet, Informationen zwischen dem Informationsträger und der Lese- und Sendeeinrichtung ausgetauscht werden.

Nachdem eine dosierte Portion des Behandlungsmittels aus einem der Transport- oder Vorratsbehälter 22 bis 24 entnommen und dem Behandlungsprozess zugeführt worden ist, kann dieses Behandlungsmittel gewisse messbare Parameter des Prozesses abweichend von einem zu erwartenden Mittelwert so beeinflussen, dass eine Anpassung des Behandlungsprozesses im Hinblick auf diese Parameterabweichung erforderlich ist. Dadurch ist bei der Anwendung dieses Behandlungsmittels eine Erfahrungsinformation entstanden. Nun sollte der nächste mit demselben Behandlungsmittel auszuführende Behandlungsprozess ebenfalls mit diesem neu gewonnenen Erfahrungswert durchgeführt werden, ohne dass die Informationen aus dem Informationsträger nochmals gesondert ausgelesen werden müssen. Dazu kann die Erfahrungsinformation in der Steuereinrichtung 12 der Waschmaschine abgespeichert und den bereits abgespeicherten Informationen über dieses eine Behandlungsmittel zugeordnet werden. Wie oben erwähnt, ist es aber sicherer, diese Erfahrungsinformation dem Informationsträger zurück zu übertragen; denn dadurch ist die zutreffende Zuordnung automatisch gesichert.

Zur Rückübertragung der Erfahrungsinformation ist in der Waschmaschine eine Sendeeinrichtung vorhanden, die Bestandteil der Leseeinrichtung 18 sein kann, wenn das Sendesignal ausreichend stark ist, um den Transponder 26 oder 27 oder 28 des in der Lagerschublade 21 eingesetzten Transport- oder Vorratsbehälters zu erreichen. Eine sicherere Konstellation ist aber durch eine oder je eine Sendeeinrichtung 29 für die Transponder 26 bis 28 in ihrer unmittelbaren Nähe, nämlich oberhalb der Transponder der eingesetzten Transport- oder Vorratsbehälter 22 bis 24 in der Waschmaschine, gegeben. Dann muss das Sendesignal nur mehr klein sein und stört auch keine anderen, in der Nähe der Waschmaschine befindlichen Signalempfänger.

## Patentansprüche

1. Verfahren zum Verwerten von Informationen über ein Behandlungsmittel, das in einem in eine Wäschebehandlungsmaschine einsetzbaren Transport- oder Vorratsbehälter (22 bis 24) zum portionsweisen Dosieren bereitgehalten wird, wobei diese Informationen in einer maschinenlesbaren Weise in einem Informationsträger (26 bis 28) enthalten sind, der mit dem Transport- oder Vorratsbehälter (22 bis 24) verbunden ist, und die Wäschebehandlungsmaschirie eine Leseeinrichtung (18) enthält, welche die Informationen des Informationsträger (26 bis 28) im Falle seiner räumlichen Nähe zur Leseeinrichtung (18) aus dem Informationsträger entnimmt und an eine Steuereinrichtung (12) weiterleitet, die in geeigneter Weise und zu geeigneten Zeitpunkten eines Wäschebehandlungsprogramms individuell bemessene Portionen des Behandlungsmittels in den Behandlungsprozess einführt, **dadurch gekennzeichnet, dass** während des Behandlungsprozesses bei der Verwendung des Behandlungsmittels gewonnene Erfahrungen in Form von Erfahrungsinformationen abgespeichert und für spätere Anwendungen dieses Behandlungsmittels bereit gehalten werden.

2. Verfahren nach Anspruch 1, **dadurch gekennzeichnet, dass** die Erfahrungsinformationen zum Zwecke des Abspeicherns an den Informationsträger (26 bis 28) übertragen werden.

3. Verfahren nach Anspruch 2, **dadurch gekennzeichnet, dass** die Erfahrungsinformationen übertragen werden, sobald ein Informationsträger (26 bis 28) in räumlicher Nähe der Leseeinrichtung (18) mit Informationen des die Erfahrungsinformationen betreffenden Behandlungsmittels erkannt worden ist.

4. Verfahren nach Anspruch 1, **dadurch gekennzeichnet, dass** die Erfahrungsinformationen die jeweiligen Dosiermengen, gemessene Reaktionen aus dem Behandlungsprozess, Menge und Art der zu behandelnden Wäsche und die jeweils gewählten oder eingestellten Behandlungsprogramme selbst bzw. ihre messbaren Parameter betreffen.

5. Verfahren nach Anspruch 1, **dadurch gekennzeichnet, dass** die Erfahrungsinformationen bei jedem weiteren Behandlungsprozess bei der Wahl oder Einstellung desselben oder wenigsten eines vergleichbaren Behandlungsprogramms für die den Erfahrungen angepassten Dosiermengen und / oder -zeitpunkten oder sonstigen Variation des Behandlungsprogramms zur Verfügung stehen.

6. Verfahren nach Anspruch 4, **dadurch gekennzeichnet, dass** die Erfahrungsinformationen Programm bildend verarbeitet werden.

7. Verfahren nach Anspruch. 4, **dadurch gekennzeichnet, dass** ein aufgrund von Erfahrungsinformationen neu gebildetes Behandlungsprogramm als kundenspezifisches Programm wieder abrufbar abgespeichert wird.

8. Verfahren nach Anspruch 1, **dadurch gekennzeichnet, dass** Erfahrungsinformationen bei der erstmaligen Verwendung eines anderen aber gleichartigen Behandlungsmittels vergleichend und/oder Programm bildend verarbeitet werden.

9. Einrichtung zum Durchführen eines Verfahrens nach einem der vorstehenden Ansprüche, **dadurch gekennzeichnet, dass** die Leseeinrichtung (18) am Wäschebehandlungsgerät eine Sendeeinrichtung (29) zum Übertragen von Erfahrungsinformationen an den Informationsträger (26 bis 28) enthält, und dass der Informationsträger (26 bis 28) zur Abspeicherung der Erfahrungsinformationen ausgebildet ist.

10. Einrichtung zum Durchführen eines Verfahrens nach einem der Ansprüche 1 bis 8, **dadurch gekennzeichnet, dass** eine Sendeeinrichtung (29) zum Übertragen von Erfahrungsinformationen an den Informationsträger (26 bis 28) in räumlicher Nähe zu dem Informationsträger (26 bis 28) des innerhalb der Wäschebehandlungsmaschine ordnungsgemäß eingesetzten Transport- oder Vorratsbehälters (22 bis 24) für das Behandlungsmittel angebracht ist, und dass der Informationträger (26 bis 28) zur Abspeicherung der Erfahrungsinformationen ausgebildet ist.

11. Einrichtung nach Anspruch 9 oder 10, **dadurch gekennzeichnet, dass** der Informationsträger (26 bis 28) einen Empfänger und einen Speicher für die übertragenen Erfahrungsinformationen enthält.

12. Einrichtung nach einem der Ansprüche 9 bis 11, **dadurch gekennzeichnet, dass** die Steuereinrichtung (12) Baugruppen enthält, die zur Erkennung von informationsspezifischen Variationen eines gewählten oder eingestellten Behandlungsprogramms führen, und Speicher, die zum Abspeichern und Wiederbereitstellen von informationsspezifischen Variationen geeignet sind.

## Claims

1. Method of evaluating data concerning a treatment agent, which is kept in readiness in a transport or storage container (22 to 24), which is insertable into a laundry treatment machine, for admetering in doses, wherein these data are present in a machine-readable form in a data carrier (26 to 28), which is connected with the transport or storage container (22 to 24), and the laundry treatment machine includes a reader (18) which extracts from the data carrier (26 to 28) the data of the data carrier in the case of physical proximity thereof to the reader (18) and passes on the data to a control device (12), which introduces individually measured doses of the treatment agent into the treatment process in suitable manner and at suitable points of time of a laundry treatment program, **characterised in that** during the treatment process experience obtained through use of the treatment agent is stored in the form of experience data and kept in readiness for later occasions of use of this treatment agent.

2. Method according to claim 1, **characterised in that** the experience data are, for the purpose of storage, transferred to the data carrier (26 to 28).

3. Method according to claim 2, **characterised in that** the experience data are transferred as soon as a data carrier (26 to 28) in the physical vicinity of the reader (18) with data of the treatment agent involved in the experience data has been recognised.

4. Method according to claim 1, **characterised in that** the experience data relate to the respective dose amounts, measured reactions from the treatment process, quantity and kind of the laundry to be treated and the respectively selected or set treatment program itself or its measurable parameters.

5. Method according to claim 1, **characterised in that** the experience data are made available for each further treatment process for the selection or setting of the same or at least one comparable treatment program for the dose quantities and/or dose time instants, or other variation of the treatment process, adapted to the experience.

6. Method according to claim 4, **characterised in that** the experience data are processed to form a program.

7. Method according to claim 4, **characterised in that** a treatment program newly formed on the basis of experience data is stored as a customer-specific program able to be called up again.

8. Method according to claim 1, **characterised in that** experience data in the case of first use of another, but equivalent, treatment agent are processed comparably and/or to form a program.

9. Equipment for carrying out a method according to any one of the preceding claims, **characterised in that** the reader (18) at the laundry treatment appliance includes a transmitter (29) for transferring experience data to the data carrier (26 to 28) and that the data carrier (26 to 28) is constructed for storage of experience data.

10. Equipment for carrying out a method according to any one of claims 1 to 8, **characterised in that** a transmitter (29) for transferring experience data to the data carrier (26 to 28) is mounted in physical proximity to the data carrier (26 to 28) of the transport or storage container (22 to 24), which is correctly inserted within the laundry treatment machine, for the treatment agent and that the data carrier (26 to 28) is constructed for storage of the experience data.

11. Equipment according to claim 9 or 10, **characterised in that** the data carrier (26 to 28) includes a receiver and a memory for the transferred experience data.

12. Equipment according to any one of claims 9 to 11, **characterised in that** the control device (12) includes subassemblies which lead to recognition of data-specific variations of a selected or set treatment program and memories which are suitable for the storage and keeping in readiness of data-specific variations.

## Revendications

1. Procédé pour l'exploitation d'informations concernant un produit de traitement, qui est préparé dans un récipient de transport ou de stockage (22 à 24) utilisable dans une machine de traitement de linge en vue d'un dosage par portions, dans lequel ces informations sont contenues dans un support d'informations (26 à 28) sous une forme lisible par machine, qui est relié au récipient de transport ou de stockage (22 à 24), et la machine de traitement de linge comporte un dispositif de lecture (18), qui prélève les informations du support d'informations (26 à 28) dans le cas de sa proximité spatiale avec le dispositif de lecture (18) à partir du support d'informations et les retransmet à un dispositif de commande (12), qui introduit dans le processus de traitement, d'une façon appropriée et aux instants appropriés du programme de traitement de linge, des portions individuellement dosées du produit de traitement, **caractérisé en ce que** des expériences acquises pendant le processus de traitement lors de l'utilisation du produit de traitement sont mémorisées sous la forme d'informations empiriques et sont tenues à disposition pour des utilisations ultérieures de ce produit de traitement.

2. Procédé selon la revendication 1, **caractérisé en ce que** les informations empiriques sont transférées au support d'informations (26 à 28) en vue de les mémoriser.

3. Procédé selon la revendication 2, **caractérisé en ce que** les informations empiriques sont transférées, dès qu'un support d'informations (26 à 28) a été reconnu à proximité spatiale du dispositif de lecture (18) avec des informations du produit de traitement concernant les informations empiriques.

4. Procédé selon la revendication 1, **caractérisé en ce que** les informations empiriques concernent respectivement les quantités des doses, les réactions mesurées du processus de traitement, la quantité et la nature du linge à traiter et les programmes de traitement eux-mêmes respectivement sélectionnés ou réglés ou encore leurs paramètres mesurables.

5. Procédé selon la revendication 1, **caractérisé en ce que** les informations empiriques sont disponibles lors de chaque processus de traitement ultérieur lors de la sélection ou du réglage d'un programme de traitement identique ou au moins comparable pour les quantités de doses et/ou les instants compatibles avec les expériences ou d'autres variantes du processus de traitement.

6. Procédé selon la revendication 4, **caractérisé en ce que** les informations empiriques sont traitées pour former un programme.

7. Procédé selon la revendication 4, **caractérisé en ce qu'**un programme de traitement nouvellement formé sur la base d'informations empiriques est mémorisé comme programme spécifique à un client sous une forme appelable à nouveau.

8. Procédé selon la revendication 1, **caractérisé en ce que** des informations empiriques sont traitées par comparaison et/ou pour former un programme lors de la première utilisation d'un produit de traitement différent mais de même nature.

9. Dispositif pour la mise en oeuvre d'un procédé selon l'une quelconque des revendications précédentes, **caractérisé en ce que** le dispositif de lecture (18) sur l'appareil de traitement de linge comporte un dispositif émetteur (29) pour le transfert d'informations empiriques au support d'informations (26 à 28), et **en ce que** le support d'informations (26 à 28) est configuré pour mémoriser les informations empiriques.

10. Dispositif pour la mise en oeuvre d'un procédé selon l'une quelconque des revendications 1 à 8, **caractérisé en ce qu'**un dispositif émetteur (29) pour le transfert d'informations empiriques au support d'informations (26 à 28) est installé pour le produit de traitement à proximité spatiale du support d'informations (26 à 28) du récipient de transport ou de stockage (22 à 24) utilisé conforme aux règles à l'intérieur de la machine de traitement de linge, et **en ce que** le support d'informations (26 à 28) est configuré pour mémoriser les informations empiriques.

11. Dispositif selon la revendication 9 ou 10, **caractérisé en ce que** le support d'informations (26 à 28) comporte un récepteur et une mémoire pour les informations empiriques transférées.

12. Dispositif selon l'une quelconque des revendications 9 à 11, **caractérisé en ce que** le dispositif de commande (12) comporte des modules, qui conduisent à l'identification de variantes spécifiques aux informations d'un programme de traitement sélectionné ou réglé, et des mémoires, qui conviennent pour mémoriser et garder disponibles des variantes spécifiques aux informations.
